# EUROPÄISCHE PATENTSCHRIFT

(11) **EP 2 461 916 B1**
(45) Veröffentlichungstag und Bekanntmachung des Hinweises auf die Patenterteilung: **08.04.2015**
(21) Anmeldenummer: 09763826.6
(22) Anmeldetag: 23.10.2009
(51) Int. Cl.: B07B 13/00, B07B 13/08

(54) **VORRICHTUNG UND VERFAHREN ZUM TRENNEN VON FLÄCHIGEN UND KÖRPERFÖRMIGEN FESTSTOFFEN**
DEVICE AND METHOD FOR SEPARATING PLANAR AND THREE-DIMENSIONAL SOLIDS
DISPOSITIF ET PROCÉDÉ PERMETTANT DE SÉPARER DES SOLIDES BIDIMENSIONNELS ET TRIDIMENSIONNELS

(30) Priorität: 04.08.2009 DE 102009035930; 26.08.2009 DE 202009011601 U
(43) Veröffentlichungstag der Anmeldung: 13.06.2012
(73) Patentinhaber: Barnstedt, Dirk, 04571 Rötha (DE)
(72) Erfinder: Barnstedt, Dirk, 04571 Rötha (DE)
(74) Vertreter: Szaunig, Bernd
(86) Internationale Anmeldenummer: PCT/DE2009/001493
(87) Internationale Veröffentlichungsnummer: WO 2011/015165

(56) Entgegenhaltungen:
- DE-A1- 3 726 808
- DE-A1- 10 205 064
- DE-A1-102006 045 042
- DE-U1- 9 306 556
- DE-U1- 9 415 023

## Beschreibung

Die vorliegende Erfindung befasst sich mit einer Vorrichtung und einem Verfahren zum Trennen von flächigen und körperförmigen Feststoffen, sowie leichten und schweren Feststoffen, insbesondere mit einer Trommel, der die zu trennenden Feststoffe zugeführt werden und bei Rotation der Trommel die Trennmasse in flächige und körperförmigen Feststoffe getrennt wird.

Derartige Vorrichtungen sind aus der DE 93 06 556 U1 im Stand der Technik bekannt. Diese Druckschrift zeigt eine als Lochblechtrommel ausgebildete Trommel mit einer begrenzten Auffallfläche, die gegenüber der Ansaugöffnung einer Ansaughaube liegen soll. Im Innern des Trommelvolumens ist verschwenkbar eine Ansaughaube und eine Ausblashaube angeordnet, deren Ansaug- und Ausblasöffnungen in Richtung der inneren Trommelwand weisen. Darüber hinaus ist im nächstliegenden Stand der Technik die Antriebseinheit mit einem Getriebemotor axial zur Trommelachse angeordnet. Die Druck - und Saugleitungen sind an der der Antriebseinheit gegenüber liegenden feststehenden Stirnseite in das Innere des Trommelvolumens geführt. Das Trommelvolumen der o.g. Druckschrift ist in vier virtuelle Quadranten aufgeteilt, in denen im Querschnitt trichterförmige Hauben angeordnet sind, von denen eine als Ansaughaube und die andere als Ausblashaube ausgebildet ist.

In der Druckschrift DE 10 2006 045 042 A1 werden u. a. Trommelsiebe erwähnt, die eine oder zwei feste Stirnwände haben. In einem Fall wird diskutiert, dass nur eine feste Stirnwand vorhanden ist. In diesem Falle könnte dann die Siebtrommel mit der anderen Stirnwand verbunden und fest gelagert angetrieben werden. An der feststehenden Stirnwand ist dann ein Zwischenwandluftkanal befestigt, über den die Luft aus dem Abwurfraum abgesaugt und dem Abwurfraum zugeführt wird.

Die Druckschrift DE 102 05 064 A1 offenbart eine Trommel, deren Volumen in drei Teilbereiche eingeteilt ist. Über die Trommel selbst im Hinblick auf die Konstruktion werden wenig Einzelheiten offenbart.

Ferner ist im Stand der Technik die DE 37 26 808 A1 bekannt geworden. Dieser Druckschrift ist ein Verfahren mit einer Siebtrommel zu entnehmen, in die ein Saugrohr geführt wird, so das praktisch im gesamten Innenvolumen der Trommel ein Unterdruck erzeugt wird, infolge dessen flächige Teile auf der Oberfläche der Siebtrommel hängen bleiben. Diese Teile werden dann im unteren Bereich der Siebtrommel durch zwei Abstreifvorrichtungen von der Oberfläche der Siebtrommel abgestreift. Das Abstreifen der einzelnen Teile wird noch von einer weiteren Abdeckung unterstützt, die im Innern der Trommel eng an der Trommelwand angeordnet ist und endseitig mit jeweils einer Dichtkante versehen ist, so dass sich der Unterdruck im Innern der Siebtrommel über die Fläche der Abdeckung nicht auswirken kann, wodurch die Haftwirkung der einzelnen Teile verringert werden soll. Als nachteilig an diesem Verfahren und der entsprechenden Vorrichtung wird es empfunden, dass infolge der relativ schwachen Dichtwirkung der Enddichtungen die Haftwirkung auf der Oberfläche der Siebtrommel nicht vollständig aufgehoben wird und es somit zu Festsetzungen der flächigen Teile zwischen Siebtrommel und Abstreifvorrichtung kommen muss, wodurch die Betriebsfähigkeit der gesamten Anlage schließlich stark negativ beeinflusst wird. Ferner ist aus der DE 92 04 985.0 eine Vorrichtung zum Sortieren der wiederverwendbaren Wertstoffe von Kunststoff- und Verbundabfällen im dualen Entsorgungssystem zu entnehmen. Die Vorrichtung enthält eine Sortiertrommel, die an der Mantelfläche Durchbrüche aufweist und die Mantelfläche axial leicht geneigt angeordnet ist. Die Sortiertrommel ist ferner drehbar gelagert und wird von außen von Luftansaugdüsen flankiert, wodurch das in der Trommel befindliche Sortiergut teilweise an der inneren Trommelwand zum Haften gebracht wird und solange an der inneren Trommelwand haftet, bis das Sortiergut an einem Scheitelpunkt angekommen ist und dann in der Sortiertrommel auf ein Längsförderband herabfällt, wodurch eine Trennung zwischen flächigen und körperförmigen Abfallteilen bewirkt wird. Die auf die Förderfläche des Förderbandes herabgefallenen Gegenstände werden anschließend noch einmal durch unterschiedlich stark blasende Düsen in verschiedene Abfallteile aus dem ankommenden Förderstrom ausgesondert.

Eine weitere Trennvorrichtung zur Trennung von Materialien unterschiedlicher Größe ist aus der DE 43 35 401 C2 bekannt geworden. Diese Trennvorrichtung weist eine rotierende Trommel auf, deren Trommelwände mit Öffnungen ausgestattet sind, durch die aufgrund ihrer Größe Materialien hindurchtreten können, die anschließend durch Steuerorgane mit Sensoren die unterschiedlichen Materialien erkennen und die auf der Außenseite der Trommel befindlichen Luftdüsen oder Stößel gezielt zur Entfernung der Materialien veranlassen. Die aus dem Stand der Technik bekannt gewordenen Vorrichtungen und Verfahren sind im Allgemeinen sowohl in der Herstellung als auch im Betrieb verhältnismäßig kostenintensiv und haben Probleme mit dem geforderten Trenngrad. Weiterhin sind Sortieranlagen im Recyclingbereich zum Trennen von wiederverwertbaren Rohstoffen aus Inputmaterialien bekannt, welche in den Materialkreislauf wieder einfließen. Bekannte Vorrichtungen zum Trennen der oben genannten Feststoffe in Aufbereitungsanlagen sind sogenannte NIR-Geräte, Sichter, Schrägsortierer, Ballistikseparatoren sowie manuelle Sortierungen.

Alle bisher eingesetzten Systeme und Verfahren sind in der Anschaffung sehr kostenintensiv und haben Probleme sowohl mit dem notwendigen Trennungsgrad des Massenflusses, als auch mit der Betriebssicherheit. Auch ist es in den meisten Fällen nicht möglich, Ümcüstungen vorzunehmen, die sich nahtlos in das bestehende System einordnen.

Daher ist es Aufgabe der vorliegenden Erfindung, eine Vorrichtung und ein Verfahren bereitzustellen, das in der Lage ist, den Massestrom eines Schüttgutes in seine verschiedenen Bestandteile mit einer verhältnismäßig kleinen energiesparenden Vorrichtung zu trennen, die einfach und kostengünstig in der Konstruktion ist und der erzielte Trennungsgrad den Anforderungen der Abfallwirtschaft genügt.

Diese Aufgabe wird mit den kennzeichnenden Merkmalen der Hauptansprüche gelöst.

Erfindungsgemäß ist die Vorrichtung zum Trennen von flächigen und körperförmigen Feststoffen und/oder leichten und schweren Feststoffen, bestehend aus einer drehbaren Trommel mit Durchbrüchen im Mantel der Trommel, wobei das innere Trommelvolumen in mindestens zwei Teilbereiche (D, E) aufgeteilt ist, wobei der eine Teilbereich (D) Unterdruck (pᵢ) und der andere Teilbereich (E) Überdruck oder Atmosphärendruck (pₐ) aufweist und die beiden Teilbereiche (D,E) durch mindestens eine Trennwand gebildet werden, dadurch gekennzeichnet, dass die Stirnflächen der Trommel durch Stirnbleche geschlossen ist und an mindestens einer Stirnfläche mindestens eine Abluft- und/oder Zuluftöffnung angeordnet ist; und die Stirnbleche mittels mindestens einer langgestreckten Zugstange miteinander verbunden sind; und die mindestens eine Trennwand an mindestens einer langgestreckten Zugstange befestigt ist; und der Mantel der Trommel drehbar gelagert ist, wobei die Lagerung am Umfang der Stirnfläche ringförmig im Bereich der Peripherie des Trommelumfangs angeordnet ist.

Das entsprechende erfindungsgemäße Verfahren zum Trennen von flächigen und körperförmigen Feststoffen mit einer Vorrichtung nach Anspruch 1 ist gekennzeichnet durch nachfolgende Verfahrensschritte:
- Auswahl der Drehgeschwindigkeit des Trommelmantels in Abhängigkeit vom Materialstrom; und
- Auswahl der Form und Größe der Durchbrüche (A, A', A") in Abhängigkeit vom Materialstrom; und
- Auswahl des Abstands (F) zwischen dem Trommelmantel und der Fördereinrichtung in Abhängigkeit vom Materialstrom; und
- Auswahl der Drücke (p p) in den Teilbereichen (D, E), sowie der Saug- und Blaswirkung in der Trommel.

Ein Grundgedanke liegt darin, eine Vorrichtung zum Trennen von flächigen und körperförmigen Feststoffen und/oder leichten und schweren Feststoffen mit einer drehbaren Trommel, deren Manteloberfläche Durchbrüche aufweisen und dadurch gekennzeichnet ist, dass das im Innern des Trommelvolumens ein Unterdruck (pᵢ < pₐ) herrscht, wodurch zumindest teilweise flächige Feststoffe an der Oberfläche des Trenntrommelmantels aufgrund der Saugwirkung mittels der Durchbrüche im Trommelmantel aufgebaut wird und die haftenden Feststoffe mechanisch und/oder pneumatisch abgetrennt werden, wobei pᵢ der Druck innerhalb der Trenntrommel ist und pₐ der Atmosphärendruck ist.

Die erfindungsgemäße Vorrichtung zum Trennen von flächigen und körperförmigen Feststoffen und/oder leichten und schweren Feststoffen aus einem Massenstrom mit verschiedenen Eigenschaften ist als kompakte Baueinheit zwischen Zuführung und Fortführung des Sortierguts platzierbar (Bandübergabe, Auswurf, Siebtrommel, Auswurf, Hydrorinnen, Auswurf, Ballistikseparatoren usw.).

Vorteilhaft bei der vorliegenden Erfindung ist es, dass die Durchbrüche (A, A', A") in der Mantelfläche der Trommel beliebig wählbare Formen annehmen können.

Ein weiterer Vorteil besteht darin, dass die Formen der Durchbrüche rundförmig, ovalförmig, sternförmig, kreuzförmig, länglich, quadratisch, rechteckig oder eine Mischung aus allen genannten Formen aufweisen.

Ein weiterer Vorteil besteht darin, dass der Querschnitt quer zur Längsachse der Trommel rundlich, polygonförmig, vorzugsweise rund ist.

Vorteilhaft ist es auch, dass die Trommel drehbar gelagert ist, wobei die Lagerung ringförmig im Bereich der Peripherie des Trommelumfangs angeordnet ist.

Vorteilhaft ist es ferner, dass die Aufteilung des Innenraums der Trommel durch mindestens eine Trennwand gebildet wird.

Ein weiterer Vorteil besteht darin, dass die mindestens eine Trennwand an den Randbereichen zum Trommelmantel Dichtungen aufweisen, welche die beiden Druckbereiche (Überdruck-, Unterdruckbereich) voneinander trennen.

Vorteilhaft ist es auch, dass mindestens eine Stirnfläche der Trommel geschlossen ist und mindestens eine Stirnfläche mindestens eine Abluft- und/oder Zuluftöffnung aufweist.

Die mindestens eine Trennwand ist an mindestens einer Zugstange, die sich innerhalb der Trenntrommel über die gesamte Länge der Trommel erstreckt, befestigt.

Weiterhin steht mindestens eine Stirnfläche der Trommel fest und rotiert nicht, wobei die Stirnflächen am Umfang Lagerungen aufweisen, die den Trommelmantel drehbar lagern.

Vorteilhaft ist es ferner, dass unterhalb der Trommel mindestens zwei Auffangvorrichtungen angeordnet sind, die das getrennte Fördergut aufnehmen.

Vorteilhaft für das Verfahren ist es auch, dass die Drehgeschwindigkeit des Trommelmantels variabel wählbar ist, wodurch ein weiteres Sortieren des Materialstroms bewirkt wird.

Vorteilhaft ist es ferner, das am Mantel der Trommel an geeigneter Stelle ein Zahnkranz zum Antrieb der Trommel angeordnet ist.

Vorteilhaft ist es auch, dass der Abluftstutzen mit dem Abluftkanal des Gebläses verbunden ist und der Zuluftstutzen mit der Druckleitung des Gebläses verbunden ist.

Vorteilhaft ist es weiterhin, dass die Drücke in den Teilbereichen (D, E) Variabel einstellbar sind.

Ein weiterer Vorteil besteht der Abstand zwischen dem Trommelmantel und der Fördereinrichtung variabel einstellbar ist.

Weitere vorteilhafte Merkmale sind den Unteransprüchen und der Detailbeschreibung zu entnehmen.

Im nun Folgenden wird die Erfindung anhand von Zeichnungen im Einzelnen näher erläutert. Es zeigt
- Fig. 1:: eine Isomerie der erfindungsgemäßen Trenntrommel (1) mit Ansicht auf die Anschluss-Stutzen der Zu- und Abluft (5, 6) und den Antrieb (2);
- Fig.2: eine Schnittdarstellung quer zur Längsachse Trenntrommel (1);
- Fig.3: eine Vorderansicht auf die Zu- und Abluftstutzen (5, 6) in einer Stirnfläche (8);
- Fig.4: eine Vorderansicht auf die Stirnfläche (8') der Antriebsseite;
- Fig.5: eine Seitenansicht der Trenntrommel (1) mit Stutzen (5, 6) und Antrieb (2,12);
- Fig.6: eine Draufsicht auf die Trenntrommel (1) mit Stutzen (5, 6) und Antrieb (2,12);
- Fig.7: eine perspektivische Darstellung eines möglichen Einsatzfalles der erfindungsgemäßen Trenntrommel (1) in einem System mit Bandzuführung (16);

Die Fig. 1 zeigt eine Isomerie der erfindungsgemäßen Vorrichtung 1 mit Ansicht auf die Anschluss-Stutzen für die Abluft 5 und die Zuluft 6. Die Trenntrommel 1 wird aus einem Trommelmantel und zwei Stirnflächen 8, 8' gebildet, wobei der Mantel der Trenntrommel 1 in der Form unterschiedliche Durchbrüche A, A', A" aufweist. Der Trommelmantel wird im Bereich der Stirnflächen 8, 8' durch eine Lagerung 4 getragen, die ringförmig ausgebildet sein kann. Die Trenntrommel 1 sitzt demgemäß auf zwei Lagern, welche im Durchmesser so ausgestaltet sind, dass an den Stirnseiten 8, 8' des Trommelmantels genug Fläche vorhanden ist, um die Abluft bzw. Zuluft mittels feststehender Zu- und Abluft-Stutzen 5, 6 in die Trommel zu leiten bzw. aus der Trommel herauszuführen. Die Zu- und Abluftstutzen 5. 6 sind mit dem hier nicht gezeigten Gebläse verbunden, wobei der Zuluftstutzen 6 mit der Druckleitung des Gebläses und der Abluftstutzen mit der Unterdruckleitung des Gebläses verbunden ist. Durch die nicht rotierenden Stirnflächen 8, 8' können die Bereiche in der Trommel 1 in einen Unterdruckbereich D (pᵢ < pₐ) und einen Überdruck- bzw. Atmosphärendruck E (pᵢ ≥ pₐ) aufgeteilt werden. Mit dem Stutzen 5 wird Luft aus dem Unterdruckbereich D abgesaugt und durch den Stutzen 6 wird Luft in die Trommel 1 des Überdruckbereichs E eingeblasen. Die Trenntrommel 1 wird mittels zweier Montagekonsolen 7, 7' am Ende eines hier nicht gezeigten Förderbandes fest oder verstellbar montiert. Ferner wird die Trommel 1 mittels eines Antriebs 2 über eine Antriebsrolle 12 in Drehung versetzt. Der Antrieb 2 wird über eine Konsole 3 an der nicht rotierenden Stirnseite 8' befestigt. Die Antriebsrolle 12 liegt auf der äußeren Seite des Trommelmantels der anzutreibenden Trenntrommel 1, wodurch sie in Rotation in zwei Richtungen C versetzt werden kann. Die komplette Einheit wird mit den Montagekonsolen 7 am Einsatzort platziert. Je nach Einsatzfall und Verwendungszweck kann die Trommel auch mit anderen, hier nicht gezeigten Antriebsmitteln, z.B. Riemen- Ketten- Zahntriebe angetrieben werden.

Die Fig. 2 zeigt eine Schnittdarstellung quer zur Trommelachse 14. Das Trommelvolumen ist im vorliegenden Ausführungsbeispiel in zwei Teilbereiche D, E aufgeteilt, wobei der Teilbereich D der Unterdruckbereich ist, in dem der innere Druck pᵢ kleiner ist als der äußere Luftdruck pₐ und im anderen Teilbereich E der Druck pᵢ größer oder gleich dem Atmosphärendruck pₐ ist. Die Trennwand besteht im vorliegenden Ausführungsbeispiel aus zwei Teiltrennwänden 10, 10', die an Zugstangen 11, 11' befestigt sind. Die Zugstangen 11, 11' erstrecken sich über die gesamte Länge der Trenntrommel 1 und sind an den Stirnflächen 8, 8' der Trommel 1 befestigt. Die Trennwände 10, 10' weisen an ihren Enden im Bereich der inneren Trommelwand Dichtungen 9, 9' auf, die den Unterdruck- bzw. den Überdruckbereich innerhalb der Trommel voneinander trennen. Die Lagerungen 4 haben einen den geometrischen Verhältnissen angepassten Durchmesser.

Die Fig. 3 zeigt eine Vorderansicht auf den Zuluft- 6 und den Abluft-Stutzen 5, die an der Stirnseite 8 der Trommel 1 angeordnet sind. Im hier vorliegenden Ausführungsbeispiel ist der Zuluft-Stutzen 6 im Durchmesser kleiner als der Abluft-Stutzen 5 an der Stirnseite 8. Die Fläche der Stirnseite 8 muss so gewählt werden, dass die Zu- und Abluftleistungen für die einzelnen Teilbereiche innerhalb der Trenntrommel 1 gewährleistet sind. Dabei ist der Zuluft-Stutzen 6 im vorliegenden Ausführungsbeispiel kleiner zu wählen als der Abluft-Stutzen 5, da das Unterdruckvolumen im Allgemeinen größer auszulegen ist als das Überdruckvolumen. Die Stirnseite 8 ist mit einer Montagekonsole 7 fest verbunden, so dass die Trenntrommel 1 in beliebige Positionen montiert werden kann. Die Antriebsrolle 12 steht in engem Kontakt mit der äußeren Mantelfläche der Trenntrommel 1, wodurch aufgrund der Reibung zwischen Mantel und Antriebsrolle 12 die Trenntrommel 1 gedreht wird.

Die Fig. 4 zeigt eine Vorderansicht auf die Stirnfläche 8'. Die Sortiertrommel 1 ist auf zwei Montagekonsolen 7, 7' ortsfest oder verstellbar in horizontaler und vertikaler Achse/Richtung aufmontiert, wobei die Konsole 7' auf der der Stirnseite 8 gegenüberliegenden Stirnseite 8' angeordnet ist. Das Stirnblech der Stirnseite 8' ist mit der Konsole 7' fest verbunden. Die beiden Stirnflächen 8, 8' sind im vorliegenden Ausführungsbeispiel durch zwei langgestreckte Zugstangen 11, 11' miteinander verbunden. An den beiden Zugstangen ist darüber hinaus die mindestens eine Trennwand 10, 10' im Innern der Trommel befestigt. Die Trommel 1 ist durch eine Lagerung 4 drehbar an den Stirnseiten 8, 8' gelagert. Ferner ist der Antrieb 2 mittels einer Konsole 3, die fest mit dem Stirnblech 8 verbunden ist, an der Konsole schwenkbar befestigt.

Die Fig. 5 zeigt eine Seitenansicht der erfindungsgemäßen Trenntrommel 1 mit den beiden Lagerungen 4, 4' an den Stirnflächen 8, 8'. Die Rotation der Trommel 1 wird im vorliegenden Ausführungsbeispiel durch Reibung eines Gummirades 12 auf der Oberfläche des Mantels der Trommel bewirkt. Ein anderes Ausführungsbeispiel weist anstelle des Gummirades 12 ein Zahnrad auf, das in einen Zahnkranz 17 (gestrichelt symbolisiert) an geeigneter Stelle am Mantel der Trommel 1 eingreift. Die Stutzen 5, 6 für die Zu- und Abluft sind an der Stirnseite 8 angeordnet und der Antrieb 2 mit der Antriebsrolle 12 an der gegenüberliegenden Stirnseite 8' angeordnet.

Die Fig. 6 zeigt eine Draufsicht auf die Trenntrommel 1, wobei ersichtlich ist, dass die Gewichtsverhältnisse zwischen Antrieb 2 und Abluft-Stutzen 5, 6 etwa im Gleichgewicht stehen, was die statischen und dynamischen Belastungen mindert und die Stabilität erhöht.

Die Fig. 7 zeigt ein System 15 zur Trennung von Materialströmen mit unterschiedlichen Größenverteilungen und Ausdehnungen der einzelnen Stücke im Materialstrom. Der von dein Förderband 16 herabfallende Materialstrom fällt auf die mit Durchbrüchen A, A', A" versehene Trenntrommel 1, die in Richtung des Pfeils C rotiert. Der leichte bzw. flächige Feststoff wird
mittels der Durchbrüche A, A', A" durch den Unterdruck im Teilbereich D innerhalb der Trommel 1 angesaugt und festgehalten. Durch die Anordnung eines Überdruck- bzw. Normaldruckbereiches E in der Trommel 1 wird der Feststoff an der gewünschten Stelle des Trommelumfangs abgeschieden, da in diesem Bereich die Saugwirkung in eine Blaswirkung umgekehrt wird oder bei Normaldruck die Haftwirkung der Feststoffe an den Durchbrüchen A, A', A" der Trommel verloren geht und damit von der Trenntrommel abgetrennt werden. Das dadurch erfasste Material wird in eine darunter liegende Auffangvorrichtung, im vorliegenden Ausführungsbeispiel ein Trichter 17 auf ein weiteres Förderband 16' o.ä. abgeschieden. Dabei spielt der Abstand F zwischen der Trommel 1 und der Fördereinrichtung 16 eine gewisse Rolle, der den Trennungsgrad des Materialstromes mit beeinflusst. Der Abstand F zwischen der Trommel 1 und der Fördereinrichtung 16 ist daher Materialstrom abhängig einstellbar. Die abgeschiedenen leichten und flächigen Feststoffe fallen durch Fliehkraft und der Unterstützung der Blaswirkung an die gewünschte Position. Die körperförmigen und schweren Feststoffe rutschen an der Trommel vorbei und fallen durch die Fliehkraft in einen danebenliegenden Trichter 17', Band oder ähnliche Fördereinrichtung.

Die Erfindung hat sehr viele Einstell- und Ausführungsmöglichkeiten zur Verbesserung und Anpassung des Trenngrades der Feststoffe. Die Änderung der Umfangsgeschwindigkeit sowie der Saug- und Blaswirkung in der Trommel kann jederzeit ohne erheblichen Aufwand eingestellt bzw. geändert werden. Der Durchmesser und die Position der Trommel sowie die Öffnungs- bzw. Lochgröße ändern das Trennergebnis deutlich und wird an die jeweils zugeführten Feststoff Massenströme in Art und Menge angepasst.

## Patentansprüche

1. Vorrichtung (1) zum Trennen von flächigen und körperförmigen Feststoffen und/oder leichten und schweren Feststoffen, bestehend aus einer drehbaren Trommel (1) mit Durchbrüchen (A, A', A") im Mantel der Trommel (1), wobei das innere Trommelvolumen in mindestens zwei Teilbereiche (D, E) aufgeteilt ist, wobei der eine Teilbereich (D) Unterdruck (pᵢ) und der andere Teilbereich (E) Überdruck oder Atmosphärendruck (pₐ) aufweist und die beiden Teilbereiche (D,E) durch mindestens eine Trennwand (10, 10') gebildet werden, **dadurch gekennzeichnet, dass**
- die Stirnflächen (8, 8') der Trommel (1) durch Stirnbleche geschlossen ist und an mindestens einer Stirnfläche (8) mindestens eine Abluft- und/oder Zuluftöffnung (5, 6) angeordnet ist; und
- die Stirnbleche mittels mindestens einer langgestreckten Zugstange (11, 11') miteinander verbunden sind; und
- die mindestens eine Trennwand (10, 10') an mindestens einer langgestreckten Zugstange (11, 11') befestigt ist; und
- der Mantel der Trommel (1) drehbar gelagert ist, wobei die Lagerung (4) am Umfang der Stirnfläche (8, 8') ringförmig im Bereich der Peripherie des Trommelumfangs angeordnet ist.

2. Vorrichtung nach Anspruch 1, **dadurch gekennzeichnet, dass** der Abstand (F) zwischen Trommel (1) und einer Fördereinrichtung (16) in Abhängigkeit vom Materialstrom einstellbar ist.

3. Vorrichtung nach Anspruch 1, **dadurch gekennzeichnet, dass** die Trennwände (10, 10') an den Randbereichen zum Trommelmantel Dichtungen (9, 9') aufweisen.

4. Vorrichtung nach Anspruch 1, **dadurch gekennzeichnet, dass** die Durchbrüche (A, A', A") in der Mantelfläche der Trommel (1) beliebig wählbare Formen annehmen können, deren Größe frei wählbar ist, wobei die Formen der Durchbrüche (A, A', A") rundförmig, ovalförmig, sternförmig, kreuzförmig, länglich, quadratisch, rechteckig oder eine Mischung aus allen Formen sind.

5. Vorrichtung nach Anspruch 1, **dadurch gekennzeichnet, dass** der Querschnitt quer zur Längsachse der Trommel (1) rundlich, polygonförmig, vorzugsweise rund ist.

6. Vorrichtung nach Anspruch 1, **dadurch gekennzeichnet, dass** die Gewichtsverhältnisse zwischen Antrieb (2) und Abluft- und Zuluftstutzen (5, 6) etwa im Gleichgewicht stehen.

7. Vorrichtung nach einem der vorangegangenen Ansprüche, **dadurch gekennzeichnet, dass** mindestens eine Stirnfläche (8, 8') der Trommel (1) feststeht und nicht rotiert.

8. Vorrichtung nach einem der vorangegangenen Ansprüche, **dadurch gekennzeichnet, dass** die Drücke in den Teilbereichen (D, E) variable einstellbar sind.

9. Vorrichtung nach einem der vorangegangenen Ansprüche, **dadurch gekennzeichnet, dass** unterhalb der Trommel (1) mindestens zwei Auffangvorrichtungen (12, 12') angeordnet sind.

10. Vorrichtung nach einem der vorangegangenen Ansprüche, **dadurch gekennzeichnet, dass** die Trommel (1) an geeigneter Stelle (17) einen Zahnkranz am Mantel aufweist, mit dem die Rotation der Trommel bewirkt wird.

11. Vorrichtung nach einem der vorangegangenen Ansprüche, **dadurch gekennzeichnet, dass** der Abluftstutzen (5) mit dem Abluftkanal des Gebläses verbunden ist und der Zuluftstutzen (6) mit der Druckleitung des Gebläses verbunden ist, wobei die Saugleistung am Abluftstutzen (5) in etwa gleich der Druckluftleistung am Zuluftstutzen (6) ist.

12. Verfahren zum Trennen von flächigen und körperförmigen Feststoffen mit einer Vorrichtung nach Anspruch 1, **gekennzeichnet durch** nachfolgende Verfahrensschritte:
- Auswahl der Drehgeschwindigkeit des Trommelmantels in Abhängigkeit vom Materialstrom; und
- Auswahl der Form und Größe der Durchbrüche (A, A', A") in Abhängigkeit vom Materialstrom; und
- Auswahl des Abstands (F) zwischen dem Trommelmantel und der Fördereinrichtung (16) in Abhängigkeit vom Materialstrom; und
- Auswahl der Drücke (p p) in den Teilbereichen (D, E), sowie der Saug- und Blaswirkung in der Trommel (1).

## Claims

1. A device (1) for separating planar and three-dimensional solids and / or light and heavy solids, consisting of a rotatable drum (1) with apertures (A, A', A'') in the casing of the drum (1), wherein the internal drum volume is divided into at least two sub-areas (D, E), wherein the one portion (D) under pressure (pi) and the other part region (E) over-pressure or atmospheric pressure (pa) and the two partial regions (D, E) by at least one partition (10, 10 ') are formed, **characterized in that**
- the end faces (8, 8') of the drum (1) are closed by end plates and at least one end face (8) shows at least one exhaust air and / or air inlet opening (5, 6); and
- the end plates by means of at least one elongated rod (11, 11 ') are connected to each other; and
- at least one partition (10, 10') is secured on at least one elongated rod (11, 11'); and
- the shell of the drum (1) is rotatably mounted, wherein the bearing (4) on the circumference of the end face (8, 8') is arranged in a ring in the region of the periphery of the drum circumference.

2. The device according to claim 1, **characterized in that** the distance (F) between the drum (1) and a conveyor (16) in dependence on the material flow is adjustable.

3. The device according to claim 1, **characterized in that** the partitions (10, 10') at the edge regions to the drum casing shows seals (9, 9').

4. The device according to claim 1, **characterized in that** the apertures (A, A', A") in the lateral surface of the drum (1) may assume any selected shapes whose size is freely selectable, wherein the shapes of the apertures (A, A', A") are round, oval, star-shaped, cross-shaped, oblong, square, rectangular, or a mixture of all forms.

5. The device according to claim 1, **characterized in that** the cross section is transverse to the longitudinal axis of the drum (1) round, polygonal, preferably round.

6. The apparatus according to claim 1, **characterized in that** the weight ratios between drive (2) and exhaust and air inlet (5, 6) are in equilibrium about.

7. The Device according to one of the preceding claims, **characterized in that** at least one end face (8, 8') of the drum (1) is fixed and does not rotate.

8. The Device according to one of the preceding claims, **characterized in that** the pressures in the partions (D, E) are adjustable variable.

9. The Device according to one of the preceding claims, **characterized in that** arranged underneath the drum (1) at least two collecting devices (12, 12 ') are mounted.

10. The Device according to one of the preceding claims, **characterized in that** the drum (1) at a suitable location (17) has a ring gear on the casing, effecting the rotation of the drum.

11. The device according to any one of the preceding claims, **characterized in that** the air vent (5) is connected to the exhaust air duct of the fan and the air inlet pipe (6) is connected to the pressure line of the blower, wherein the suction on air vent (5) is approximately equal to the air power at the air inlet (6).

12. A method for separating planar and three-dimensional solids with a device according to claim 1, **characterized by** the following process steps:
- Select the rotational speed of the drum shell depending on the material flow; and
- Selection of the shape and size of the apertures (A, A', A") depending on the material flow; and
- Selection of the distance (F) between the drum shell and the conveyor (16) depending on the material flow; and
- Selection of pressures (pp) in the partial regions (D, E), as well as the suction and blowing action in the drum (1).

## Revendications

1. Dispositif (1) permettant de séparer des matières solides en forme de feuille et de corps et / ou légères et lourdes de matières solides, constitué par un tambour rotatif (1) avec des ouvertures (A, A', A") dans la surface latérale du tambour (1), dans lequel le volume intérieur du tambour est divisé en au moins deux sous-zones (D, E), dans lequel l'une partie (D) sous pression (pi) et la région autre partie (E) de surpression ou pression atmosphérique (pa) et les deux zones partielles (D, E) par au moins une partition (10, 10 ') sont formées, **caractérisé en ce que**
- les faces frontales (8, 8 ') du tambour (1) est fermé par des plaques d'extrémité et au moins une face d'extrémité (8) est disposé au moins un air d'échappement et / ou l'ouverture d'entrée d'air (5, 6); et
- Les plaques d'extrémité au moyen d'au moins une tige allongée (11, 11 ') sont reliés les uns aux autres; et
- Fixation de l'au moins une cloison (10, 10 ') sur au moins une tige allongée (11, 11'); et
- l'enveloppe du tambour (1) est monté rotatif, dans lequel le support (4) sur la circonférence de la face d'extrémité (8, 8 ') est disposé dans une bague dans la région de la périphérie de la circonférence du tambour.

2. Dispositif selon la revendication 1, **caractérisé en ce que** la distance (F) entre le tambour (1) et un convoyeur (16) en fonction de l'écoulement du matériau est réglable.

3. Dispositif selon la revendication 1, **caractérisé en ce que** les cloisons (10, 10') au niveau des régions de bord ont des joints (9, 9') au surface latérale du tambour (1).

4. Dispositif selon la revendication 1, **caractérisé en ce que** les ouvertures (A, A', A") dans la surface latérale du tambour (1) peut assumer des formes sélectionnées dont la taille est librement sélectionnable, dans lequel les formes des ouvertures (A, A', A") sont ronde, ovale, en forme d'étoile, en forme de croix, de forme oblongue, carrée, rectangulaire, ou un mélange de toutes les formes.

5. Dispositif selon la revendication 1, **caractérisé en ce que** la section transversale est transversal à l'axe longitudinal du tambour (1) ronde, polygonale, de préférence ronde.

6. Appareil selon la revendication 1, **caractérisé en ce que** les rapports pondéraux entre le drive (2) et d'échappement et d'admission d'air (5, 6) sont en équilibre autour.

7. Dispositif selon l'une des revendications précédentes, **caractérisé en ce qu'**au moins une face d'extrémité (8, 8') du tambour (1) est fixe et ne tourne pas.

8. Dispositif selon l'une des revendications précédentes, **caractérisé en ce que** les pressions dans les sous-zones (D, E) sont variables réglable.

9. Dispositif selon l'une des revendications précédentes, **caractérisé en ce que**, en dessous du tambour (1) sont arrange au moins deux dispositifs collecteurs (12, 12').

10. Dispositif selon l'une des revendications précédentes, **caractérisé en ce que** le tambour (1) à un endroit approprié (17) présente une couronne sur la surface latérale du tambour (1), avec la rotation du tambour est effectué.

11. Dispositif selon l'une quelconque des revendications précédentes, **caractérisé en ce que** l'évent d'air (5) est relié au conduit d'échappement d'air de la soufflante et le tuyau d'entrée d'air (6) est reliée à la conduite de refoulement de la soufflante, dans lequel l'aspiration de l'air de l'évent d'air (5) approximativement égale à la la puissance aérienne à l'entrée d'air (6).

12. Procédé permettant de séparer des matières solides en forme de feuille et de corps avec un dispositif selon la revendication 1, **caractérisé par** les étapes de procédé suivantes:
- Sélection de la vitesse de l'enveloppe du tambour en fonction de l'écoulement du matériau de rotation; et
- Sélection de la forme et de la taille des ouvertures (A, A', A") en fonction de flux de matériau; et
- Sélection de la distance (F) entre l'enveloppe du tambour et le convoyeur (16) en fonction du flux de matériau; et
- Sélection des pressions (p p) dans les zones partielles (D, E), ainsi que l'aspiration et l'action de soufflage dans le tambour (1).
